# EUROPÄISCHE PATENTSCHRIFT

(11) **EP 1 178 002 B1**
(45) Veröffentlichungstag und Bekanntmachung des Hinweises auf die Patenterteilung: **05.11.2008**
(21) Anmeldenummer: 00115434.3
(22) Anmeldetag: 18.07.2000
(51) Int. Cl.: B66B 11/02

(54) **Abstützkonstruktion einer Aufzugsanlage**
Supporting structure for elevator plant
Structure de support pour installation d'ascenseur

(43) Veröffentlichungstag der Anmeldung: 06.02.2002
(73) Patentinhaber: ThyssenKrupp Aufzugswerke GmbH, 73765 Neuhausen a.d.F. (DE)
(72) Erfinder: Selg, Josef, Dipl.-Ing., 72644 Oberboihingen (DE); Schlecker, Helmut, Dipl.-Ing., 73207 Plochingen (DE)
(74) Vertreter: Hoeger, Stellrecht & Partner Patentanwälte

(56) Entgegenhaltungen:
- EP-A- 0 631 968
- DE-U- 29 820 753
- US-A- 3 910 383

## Beschreibung

Die Erfindung betrifft eine Aufzugsanlage zum Transport von Lasten und/oder Personen in einem Aufzugsschacht mit den Merkmalen des Oberbegriffes von Patentanspruch 1.

Eine längs Führungsschienen bewegbare Aufzugskabine ist beispielsweise aus der internationalen Offenlegungsschrift WO 98/39242 bekannt. Hierbei ist zur Halterung der Aufzugskabine an den Führungsschienen ein Tragrahmen vorgesehen, auf den die Aufzugskabine aufgesetzt ist. Der Aufzugskabine ist ein Hydraulik-Seilantrieb zugeordnet mit einem Hydraulik-Hubzylinder, der zwischen zwei Führungsschienen angeordnet ist. Die Führungsschienen sind an einer Wand des Aufzugsschachtes im Abstand zu dieser gehalten und stützen sich unmittelbar am Boden des Aufzugsschachtes ab.

In der europäischen Offenlegungsschrift EP 0 631 968 A2 wird eine Aufzugsanlage beschrieben, bei der die Aufzugskabine an zwei Führungsschienen verfahrbar gehalten ist. Zwischen dem Boden des Aufzugsschachtes und dem bodenseitigen Ende der Führungsschienen ist ein Aufnahmeraum angeordnet zur Aufnahme einer Antriebseinrichtung, um auf diese Weise Einbauraum einzusparen. Die Antriebseinrichtung ist derart an die Ausgestaltung der Führungsschienen angepaßt, daß ihre Breite im wesentlichen mit dem Abstand der Führungsschienen übereinstimmt und ihre Tiefe praktisch der Tiefe des zum Einsatz kommenden Gegengewichtes entspricht. Die Führungsschienen sind hierbei in vertikaler Richtung im Abstand zur Antriebseinrichtung im Aufzugsschacht festgelegt. Mittels einer derartigen Ausgestaltung läßt sich zwar Einbauraum für die Antriebseinrichtung einsparen, die Festlegung der Führungsschienen innerhalb des Aufzugsschachtes im Abstand zur Antriebseinheit erfordert allerdings konstruktiv aufwendige, an den Wänden des Aufzugsschachtes fest veran-kerbare Haltemittel, so daß sich die Aufzugsanlage durch erhebliche Herstellung- und Montagekosten auszeichnet.

Aufgabe der vorliegenden Erfindung ist es, eine Aufzugsanlage der eingangs beschriebenen Art derart auszugestalten, daß sie kostengünstig herstellbar und montierbar ist, wobei sie einen geringen Einbauraum erfordert.

Diese Aufgabe wird durch eine Aufzugsanlage mit den Merkmalen von Patentanspruch 1 gelöst.

Eine Aufzugsanlage mit einer derartigen Ausgestaltung erfordert nur einen verhältnismäßig geringen Einbauraum. Zumindest Teile des Antriebs sind unterhalb der Führungsschienen positionierbar, wobei gleichzeitig durch den Einsatz der Stützkonstruktion sichergestellt wird, daß die Führungsschienen auf konstruktiv einfache und dennoch zuverlässige Weise im Aufzugsschacht festlegbar sind. Das Gewicht der Führungsschienen und die durch die Aufzugskabine auf sie einwirkenden Kräfte werden hierbei im wesentlichen von der Stützkonstruktion aufgenommen, so daß zusätzliche Haltemittel zur Ausrichtung der Führungsschienen innerhalb des Aufzugsschachtes, beispielsweise Halteklammern oder Haltebügel, konstruktiv einfach und kostengünstig herstellbar ausgestaltet werden können.

Die Ausbildung eines Aufnahmeraumes unterhalb der Führungsschienen hat den Vorteil, daß die im Aufnahmeraum positionierbaren Teile des Antriebs unabhängig vom Abstand der Führungsschienen voneinander und ihrem Abstand zur Schachtwand gewählt werden können.

Erfindungsgemäß ist vorgesehen, daß die Antriebseinrichtung und die Antriebssteuerung in Höhe der untersten Haltestellung der Aufzugskabine angeordnet sind. So kann beispielsweise vorgesehen sein, daß die Antriebseinrichtung vom Aufnahmeraum der Stützkonstruktion aufgenommen wird und somit innerhalb des Aufzugsschachtes positioniert ist, während die Antriebssteuerung in einer Nische seitlich neben dem Aufzugsschacht positioniert ist. Antriebseinrichtung und -steuerung sind somit im Bereich des unteren Endes des Aufzugsschachtes in Höhe der untersten Haltestelle der Aufzugsanlage angeordnet und dadurch auf einfache Weise für Wartungsarbeiten zugänglich. Auch die Montage der Aufzugsanlage ist bei einer derartigen Positionierung der Antriebsteile erheblich vereinfacht.

Die Aufzugskabine ist somit in Höhe des Aufnahmeraumes positionierbar. Eine die Antriebseinrichtung aufnehmende Schachtgrube für den Aufzugsschacht kann folglich entfallen, wodurch die konstruktiven Maßnahmen zum Einbau einer Aufzugsanlage in ein Gebäude erheblich reduziert werden. Es kann nämlich vorgesehen sein, daß sich der Aufzugsschacht nach unten lediglich bis auf eine derartige Höhe erstreckt, daß der Kabinenboden der Aufzugskabine in Höhe des untersten Stockwerksbodens positionierbar ist.

Um den Einbauraum zu minimieren, der oberhalb der Aufzugskabine innerhalb des Aufzugsschachtes erforderlich ist, wenn die Aufzugskabine ihre oberste Haltestellung eingenommen hat, ist erfindungsgemäß vorgesehen, daß der Antrieb am oberen Ende des Aufzugsschachtes Umlenkrollen umfaßt, die außerhalb des Weges der Aufzugskabine angeordnet sind. Und zwar ist die Aufzugskabine in ihrer obersten Haltestellung seitlich neben bzw. zwischen den Umlenkrollen positionierbar. Bei der erfindungsgemäßen Ausgestaltung kann für den Aufzugsschacht ein separater Schachtkopf der sich oberhalb der Decke des obersten Stockwerkes erstreckt, das von der Aufzugsanlage erreicht werden soll, entfallen. Die Kosten zur Montage der Aufzugsanlage in ein Gebäude lassen sich dadurch erheblich vermindern.

Von Vorteil ist es, wenn die Aufzugskabine mittels Führungselementen an den Führungsschienen verschiebbar gehalten ist, wobei untere, dem Kabinenboden zugeordnete Führungselemente in vertikaler Richtung bezogen auf den Kabinenboden nach oben versetzt angeordnet sind. Die unteren Führungselemente sind somit im Abstand zum Kabinenboden angeordnet, so daß ein Zwischenraum frei bleibt, der zur Positionierung von Teilen des Antriebs genutzt werden kann.

Insbesondere bei einer derartigen Positionierung der unteren Führungselemente ist es günstig, wenn der Kabinendecke der Aufzugskabine zugeordnete obere Führungselemente in vertikaler Richtung bezogen auf die Kabinendecke nach oben versetzt angeordnet sind, so daß sich ein möglichst großer Abstand zwischen den unteren und den oberen Führungselementen ergibt, wodurch der Gleichlauf der Aufzugskabine entlang der Führungsschienen verbessert wird.

Von besonderem Vorteil ist es, wenn die Aufzugskabine Pufferelemente umfaßt, die zur Begrenzung der Abwärtsbewegung der Aufzugskabine auf die Stützkonstruktion aufsetzbar sind. Bei einer derartigen Ausgestaltung übernimmt die Stützkonstruktion nicht nur die Funktion, die Führungsschienen in vertikaler Richtung zu stützen, sondern sie dient zusätzlich als Stütze für die Aufzugskabine, wenn sich die Aufzugskabine ausgehend von ihrer untersten Haltestellung weiter absenkt.

Die Stützkonstruktion kann vorteilhafterweise ein die Führungsschienen und gegebenenfalls auch die Aufzugskabine abstützendes Stützelement, beispielsweise in Form einer Stützplatte, umfassen sowie das Stützelement am Boden des Aufzugsschachtes abstützende Stützträger. Die Stützkonstruktion bildet somit einen Ständer, auf den die Führungsschienen aufsetzbar sind und auf den die Pufferelemente der Aufzugskabine bei der Abwärtsfahrt aufschlagen können.

Ebenso kann die Stützkonstruktion allein an der Schachtwand festgelegt sein ohne Stützen zum Boden, wobei der Raum zur Aufnahme von Antriebsteilen noch größer wird.

Es kann vorgesehen sein, daß der Antrieb einen Treibscheibenantrieb umfaßt mit einer Treibscheibe und einem Gegengewicht. Hierbei ist vorzugsweise zumindest eine Treibscheibe innerhalb des Aufnahmeraumes angeordnet. Das Gegengewicht ist vorteilhafterweise zwischen oder neben den Fahrkorb-Führungsschienen positioniert.

Bei einer besonders kostengünstig herstellbaren und montierbaren Ausführungsform umfaßt der Antrieb einen Trommelantrieb. Hierbei ist es günstig, wenn der Trommelantrieb zumindest eine innerhalb des Aufnahmeraumes angeordnete Antriebstrommel umfaßt. Von besonderem Vorteil ist es, wenn der Trommelantrieb zwei im Aufnahmeraum angeordnete Antriebstrommeln umfaßt. Hierbei kann vorgesehen sein, daß die beiden Antriebstrommeln um eine gemeinsame Drehachse rotierbar sind. Letztere kann beispielsweise senkrecht zu den Schachtseitenwänden des Aufzugsschachtes ausgerichtet sein.

Eine besonders platzsparende Anordnung kann dadurch erzielt werden, daß die beiden im Abstand zueinander innerhalb des Aufnahmeraumes angeordneten Antriebstrommeln mit einem Antriebsmotor gekoppelt sind, der zwischen den beiden Antriebstrommeln innerhalb des Aufnahmeraumes angeordnet ist. Zusätzlich kann der Aufnahmeraum Getriebe- und/oder Bremselemente umfassen, verbunden mit dem Motor und/oder den Antriebstrommeln. Dabei kann die zugehörige Antriebs- bzw. Aufzugssteuerung direkt oberhalb des Antriebs zwischen den Führungsschienen angeordnet werden, wo sie durch eine Öffnung in der Schachtwand erreichbar ist.

Die Verbindung der Antriebseinrichtung mit der Aufzugskabine kann mittels Tragseilen erfolgen. Hierbei ist es zur Erzielung einer besonders raumsparenden Ausgestaltung der Aufzugsanlage von Vorteil, wenn die Tragseile seitlich neben und/oder hinter der Aufzugskabine verlaufen. Dies hat den Vorteil, daß die Aufzugskabine entlang des gesamten Auf zugsschachtes verfahren werden kann.

Eine weitere Einsparung an Einbauraum kann dadurch erzielt werden, daß die Aufzugskabine eine Kabinentür sowie eine der Kabinentür gegenüber liegende Kabinenrückwand umfaßt, wobei sich die Aufzugskabine in Richtung der Kabinenrückwand verjüngt. Dies ermöglicht eine Ausgestaltung, bei der die Breite der Aufzugskabine im Bereich der Kabinentür im wesentlichen der Breite des Aufzugsschachtes entspricht, während für den Bereich der Kabinenrückwand eine geringere Breite gewählt wird, so daß im rückwärtigen Bereich zwischen der Aufzugskabine und den Schachtseitenwänden ein Freiraum verbleibt, der beispielsweise die Positionierung von Umlenkrollen und/oder Tragseilen seitlich neben der Aufzugskabine ermöglicht. Hierbei hat sich die Ausgestaltung einer Aufzugskabine mit einer von oben gesehenen Außenkontur in Form eines im wesentlichen gleichschenkligen Trapezes als konstruktiv besonders vorteilhaft erwiesen.

Bei einer besonders bevorzugten Ausführungsform der erfindungsgemäßen Aufzugsanlage ist vorgesehen, daß der Antrieb Tragseile umfaßt, die über einen Hebelmechanismus an der Aufzugskabine festgelegt sind, wobei der Hebelmechanismus mit einer Schlaffseil- und/oder Überlastüberwachung gekoppelt ist zum Stoppen der Fahrt der Aufzugskabine bei Schlaffwerden bzw. Überlastung der Tragseile. Der Hebelmechanismus ermöglicht insbesondere eine Aufhängung der Aufzugskabine in oder nahe ihrem Schwerpunkt.

Wie voranstehend erläutert, zeichnet sich die erfindungsgemäße Aufzugsanlage insbesondere durch eine optimierte Raumausnutzung aus. Um einem Benutzer selbst bei geringen Ausdehnungen der Aufzugskabine ein gutes Raumgefühl zu verleihen, ist es von Vorteil, wenn die Aufzugskabine zumindest ein Wandteil aufweist, das mindestens teiltransparent und außerdem luftdurchlässig ausgestaltet ist. Das Wandteil kann beispielsweise aus einem Lochblech gefertigt sein. Eine derartige Ausgestaltung hat den Vorteil, daß ohne zusätzliche Belüftungseinrichtungen eine gute Durchlüftung der Aufzugskabine sichergestellt wird. Gleichzeitig ermöglicht der Einsatz des Lochbleches eine Teiltransparenz der die Aufzugskabine seitlich begrenzenden Wände, durch die einem Benutzer das Gefühl einer großzügigen Gestaltung der Aufzugskabine vermittelt wird. Von besonderem Vorteil ist es hierbei, wenn zumindest zwei einander gegenüberliegende Seitenwände der Aufzugskabine aus Lochblech gefertigt sind. Zusätzlich oder alternativ kann vorgesehen sein, daß für die Gestaltung der Kabinenrückwand und/oder der Kabinendecke ebenfalls Lochblech verwendet wird.

Die Aufzugskabine ist vorzugsweise in hängender Anordnung an einem Tragrahmen gehalten. Für letzteren kann ein Tragwinkel in Rucksackausführung zum Einsatz kommen mit einem oberhalb der Kabinendecke verlaufenden Horizontalträger und einem parallel zu den Führungsschienen verlaufenden Vertikalträger. Der Vertikalträger ermöglicht hierbei eine mechanisch stabile Führung der Aufzugskabine an den Führungsschienen, und der Einsatz des Horizontalträgers ermöglicht es, die Aufzugskabine derart an einem Tragseil festzulegen, daß Kippmomente auf ein Mindestmaß reduziert werden, da der Kraftangriff am Tragrahmen in Höhe des Schwerpunktes der Aufzugskabine erfolgen kann.

Dabei kann die Befestigung der Kabine derart erfolgen, daß die Rückseite des Kabinenbodens am Vertikalträger befestigt wird und der vordere Teil der Kabine mit dem belastbaren Kabinenboden an den Kabinenwänden und/oder der Kabinentür bzw. an zu den Kabinenwänden und/oder der Kabinentür gehörenden Teilen hängt, z. B. an den Türportalen. Dadurch entfallen zusätzliche, die Kabine tragende Teile, z. B. besondere Rahmenteile.

Um zu verhindern, daß ein Benutzer der Aufzugsanlage bei einem Nothalt oberhalb einer Stockwerksebene beim Verlassen der Aufzugskabine in den Aufzugsschacht gelangen kann, ist an der Aufzugskabine unterhalb der Schwelle der Kabinentür eine Kabinenschürze angeordnet. Hierbei ist es von besonderem Vorteil, wenn die Ausdehnung der Kabinenschürze in vertikaler Richtung zwischen einer Maximallänge und einer Minimallänge veränderbar ist. Es kann vorzugsweise vorgesehen sein, daß die Kabinenschürze beim Einfahren der Aufzugskabine in ihre unterste Haltestellung selbsttätig ihre Minimallänge einnimmt und beim Ausfahren aus der untersten Haltestellung selbsttätig in die Maximallänge übergeht. Eine derartige Konstruktion ermöglicht es, während der Fahrt der Aufzugskabine eine Kabinenschürze vorzusehen, deren Länge die sicherheitstechnischen Anforderungen erfüllt und hierzu vom Kabinenboden vorzugsweise mehr als 50 cm, insbesondere ungefähr 75 cm, absteht. Beim Einfahren der Aufzugskabine in ihre unterste Haltestellung verringert sich die Länge der Kabinenschürze selbsttätig auf eine Minimallänge, die vorzugsweise weniger als 20 cm, insbesondere ca. 10 cm entspricht. Eine derartige Minimallänge ermöglicht den Einsatz einer Kabinenschürze selbst für den Fall, daß der Aufzugsschacht keine sich merklich unterhalb des untersten Stockwerksbodens des Gebäudes erstreckende Schachtgrube aufweist. Sobald sich die Aufzugskabine ausgehend von der untersten Haltestellung nach oben bewegt, vergrößert sich die Länge der Kabinenschürze, bis sie in einem vorgebbaren Abstand zur untersten Haltestellung ihre Maximallänge eingenommen hat. Diese Maximallänge kann während der weiteren Fahrt der Aufzugskabine beibehalten werden.

Eine besonders vorteilhafte Konstruktion zeichnet sich dadurch aus, daß die Kabinenschürze ein feststehendes Schürzenteil und ein in seiner Länge in vertikaler Richtung veränderbares Schürzenteil aufweist. Bei einer derartigen Ausgestaltung ist die Kabinenschürze zweiteilig ausgebildet, wobei durch das feststehende Schürzenteil eine Minimallänge vorgegeben ist, während das veränderbare Schürzenteil die Maximallänge der Kabinenschürze definiert.

Besonders günstig ist es, wenn zumindest ein Teil der Kabinenschürze zusammenklappbar ausgestaltet ist, denn dies ermöglicht es, die Kabinenschürze beim Einfahren der Aufzugskabine in ihre unterste Haltestellung soweit zusammenzuklappen, daß die Aufzugskabine auch bei Wegfall einer Schachtgrube ohne weiteres die unterste Haltestellung einnehmen kann.

Es kann vorgesehen sein, daß der Kabinenschürze im Bodenbereich des Aufzugsschachtes ein Schürzen-Aufsetzpuffer zugeordnet ist, auf den die Kabinenschürze beim Einfahren der Aufzugskabine in ihre unterste Haltestellung aufsetzbar ist, so daß die Kabinenschürze ihre Minimallänge einnimmt.

Die Kabinenschürze kann beispielsweise ein Scherengelenk aufweisen. Ergänzend kann vorzugsweise ein Gestänge zum Einsatz kommen, zum Beispiel zwei praktisch die gesamte Breite des Aufzugsschachtes einnehmende Quertraversen, deren Abstand mittels des Scherengelenkes auf konstruktiv einfache Weise verändert werden kann.

Die nachfolgende Beschreibung zweier bevorzugter Ausführungsformen der Erfindung dient im Zusammenhang mit der Zeichnung der näheren Erläuterung. Es zeigen:
- Figur 1:: eine schematische Vorderansicht einer ersten Ausführungsform einer Aufzugsanlage;
- Figur 2:: eine schematische Seitenansicht der ersten Ausführungsform der Aufzugsanlage;
- Figur 3:: eine schematische Draufsicht auf die erste Ausführungsform der Aufzugsanlage;
- Figur 4:: eine vergrößerte Vorderansicht des unteren Endbereichs einer zweiten Ausführungsform der Aufzugsanlage entprechend Figur 1 und
- Figur 5:: eine vergrößerte Seitenansicht des unteren Bereiches der ersten Ausführungsform der Aufzugsanlage entsprechend Figur 2.

In der Zeichnung ist eine insgesamt mit dem Bezugszeichen 10 belegte Aufzugsanlage in schematischer Form dargestellt. Diese ist in einen Aufzugsschacht 12 eingebaut mit einem Schachtboden 14 und einer Schachtdecke 15, sowie mit parallel zueinander ausgerichteten Schachtseitenwänden 16, 17 und einer Schachtrückwand 18, der eine Schachtvorderwand 19 gegenüberliegt.

Der Aufzugsschacht 12 erstreckt sich innerhalb eines mehrgeschossigen Gebäudes, wobei zur Erzielung einer besseren Übersichtlichkeit in der Zeichnung lediglich ein unterstes Stockwerk mit einem untersten Stockwerkboden 20 und ein oberstes Stockwerk mit einem obersten Stockwerkboden 22 dargestellt sind. In Höhe der einzelnen Stockwerke wird der Aufzugsschacht 12 jeweils durch eine Schachttüre 24 begrenzt. Hierbei kann es sich um eine Schiebetür handeln mit beispielsweise drei Türblättern, wie sie insbesondere aus Figur 3 deutlich werden.

Entlang der Schachtrückwand 18 erstrecken sich zwei Führungsschienen 26, 27, die im Querschnitt jeweils T-förmig ausgestaltet sind und mittels Schienenbügeln 29 und Schienenklammern 30 im Abstand zur Schachtrückwand 18 ausgerichtet sind. Die Führungsschienen 26 und 27 stützen sich in vertikaler Richtung mit ihrem dem Schachtboden 14 zugewandten Ende auf einer Stützplatte 32 ab, die ihrerseits mittels vertikal ausgerichteter Stützpfeiler 33, 34 sowie in der Zeichnung nicht dargestellter, an sich bekannter Winkelstücke am Schachtboden 14 sowie an der Schachtrückwand 18 festgelegt ist. Die Stützplatte 32 bildet hierbei in Kombination mit den Stützpfeilern 33 und 34 eine insgesamt mit dem Bezugszeichen 35 belegte Stützkonstruktion zur vertikalen Abstützung der Führungsschienen 26, 27. Hierbei definiert die Stützkonstruktion 35 zwischen dem bodenseitigen Ende der Führungsschienen 26 und 27 und dem Schachtboden 14 einen in Höhe des untersten Stockwerkbodens 20 innerhalb des Aufzugsschachtes 12 positionierten Aufnahmeraum 37.

Der Aufnahmeraum 37 nimmt zwei im Abstand zueinander angeordnete Antriebstrommeln 39, 40 eines Trommelantriebes der Aufzugsanlage 10 auf. Die beiden Antriebstrommeln 39 und 40 sind über eine Antriebswelle 41 miteinander gekoppelt und werden von einem Elektroantrieb 42 zu einer Drehbewegung angetrieben. Der Elektroantrieb 42 kann hierbei von einer Antriebssteuerung 43 angesteuert werden.

Der Elektroantrieb 42 und die Antriebssteuerung 43 sind bei der in den Figuren 1 bis 3 und 5 dargestellten Ausführungsform in Höhe des untersten Stockwerkbodens 20 in einer Wand- bzw. Gebäudenische 45 seitlich neben dem Aufzugsschacht 12 angeordnet. Bei der in Figur 4 angedeuteten alternativen Ausführungsform ist der Elektroantrieb 42 innerhalb des Aufnahmeraumes 37 zwischen den beiden Antriebstrommeln 39 und 40 positioniert. Dazu kann die Steuerung 43 über dem Antrieb 42 zwischen den Führungsschienen 26, 27 angeordnet sein, wobei sie z. B. durch eine Aufzugskabine 47 durch eine Öffnung in einer Kabinenrückwand 50 oder von außen durch eine Öffnung in der Schachtwand 18 erreichbar sein kann.

Innerhalb des Aufzugsschachtes 12 ist die Aufzugskabine 47 entlang der Führungsschienen 26, 27 in vertikaler Richtung verfahrbar, wobei mittels der Antriebssteuerung 43 verschiedene Haltestellungen angefahren werden können, insbesondere eine dem untersten Stockwerksboden 20 entsprechende unterste Haltestellung sowie eine dem obersten Stockwerksboden 22 entsprechende oberste Haltestellung.

Wie insbesondere aus Figur 3 deutlich wird, umfaßt die Aufzugskabine 47 zwei im Abstand zu den Schachtseitenwänden 16 bzw. 17 angeordnete Kabinenseitenwände 48 und 49, sowie eine parallel zur Schachtrückwand 18 verlaufende Kabinenrückwand 50 und eine gegenüberliegende Kabinenvorderwand 51. In die Kabinenvorderwand 51 ist eine Aufzugstür 52 integriert, die bei den dargestellten Ausführungsformen entsprechend der Ausgestaltung der Schachttür 24 ebenfalls als Schiebetür ausgebildet ist mit drei Türblättern. Alternativ könnte die Schachttür 24 selbstverständlich auch als Drehtür ausgebildet sein.

In vertikaler Richtung wird die Aufzugskabine 47 von einem Kabinenboden 54 und einer Kabinendecke 55 begrenzt.

Wie insbesondere aus Figur 3 deutlich wird, weist die Aufzugskabine 47 von oben gesehen eine sich in Richtung der Schachtrückwand 18 verjüngende Außenkontur 57 in Form eines Trapezes auf, wobei die Kabinenrückwand 50 und die Kabinenvorderwand 51 parallel zueinander ausgerichtet sind, während die Kabinenseitenwände 48 und 49 die beiden schrägen Schenkel des Trapezes bilden.

Die Aufzugskabine 47 steht über zwei Tragseile 59 und 60 mit den Antriebstrommeln 39 bzw. 40 in Verbindung. Hierbei sind die beiden Tragseile 59 und 60 jeweils auf einer Antriebstrommel 39 bzw. 40 aufwickelbar und abwickelbar. Ausgehend von der jeweiligen Antriebstrommel 39 bzw. 40 sind die Tragseile 59, 60 bei den Führungsschienen 26 bzw. 27 in vertikaler Richtung nach oben geführt, im Bereich der Schachtdecke 15 mittels an der Schachtdecke 15 gehaltener Umlenkrollen 62 bzw. 63 nach unten umgelenkt und über einen Hebelmechanismus 65 an einer Tragkonstruktion 67 festgelegt, an der wiederum die Aufzugskabine 47 in hängender Anordnung gehalten ist. Die Tragkonstruktion 67 bildet einen die Aufzugskabine 47 an zwei Seiten umgebenden Tragrahmen und weist hierbei zwei im Abstand zueinander angeordnete Tragwinkel 68, 69 auf, die parallel zu den Schachtseitenwänden 16 und 17 ausgerichtet sind und über parallel zur Schachtrückwand 18 verlaufende erste und zweite Quertraversen 70 und 71 starr miteinander verbunden sind. Die Tragwinkel 68 und 69 umfassen jeweils einen parallel zu den Führungsschienen 26, 27 verlaufenden Vertikalträger 72, dessen oberes, der Schachtdecke 15 zugeordnetes Ende starr mit einem Horizontalträger 73 verbunden ist. Letzterer erstreckt sich - wie insbesondere aus Figur 2 deutlich wird - entlang der Oberseite der Kabinendecke 55 bis in Höhe der Kabinentür 52, die am freien Ende des Horizontalträgers 73 gehalten ist.

In die Tragkonstruktion 67 ist die Aufzugskabine 47 eingehängt. Dabei ist der Kabinenboden 54 an seiner Rückseite an den Vertikalträgern 72 befestigt, und der vordere Bereich der Kabine hängt an zu den Wänden 48, 49 und/oder der Tür 52 gehörenden Teilen.

Die freien Endbereiche der ersten und zweiten Quertraversen 70, 71 stehen jeweils seitlich über die Kabinenseitenwände 48 und 49 hervor, wobei an den überstehenden Endbereichen der ersten Quertraverse 70 jeweils ein Hebelarm 75 angelenkt ist, dessen freies Ende über eine Stange mit Federpaket 76 mit dem freien Endbereich der zweiten Quertraverse 71 gekoppelt ist. Dem Federpaket 76 unmittelbar benachbart ist am Hebelarm 75 jeweils ein Tragseil 59 bzw. 60 festgelegt. Das obere Ende der Stange mit Federpaket 76 ist in an sich bekannter Weise mit einer Schlaffseil- und/oder Überlastüberwachung in Form einer elektrischen Sensoreinheit 77 gekoppelt, die eine Sicherheitsvorrichtung für die Aufzugsanlage 10 bildet und mit der Antriebssteuerung 43 in elektrischer Verbindung steht. Wird das Federpaket 76 bei Schlaffwerden eines der Tragseile 59 oder 60 nicht länger mit einer vorgebbaren Kraft beaufschlagt, so wird dies von der Sensoreinheit detektiert, die daraufhin der Antriebssteuerung 43 ein Signal zum Stop der Aufzugskabine 47 bereitstellt. Entsprechendes gilt bei einer Überlast der Aufzugskabine 47 durch Detektion einer zu hohen Einfederung des Federpaktes 76.

Wie insbesondere aus Figur 3 deutlich wird, sind sowohl die Tragseile 59, 60 als auch die Umlenkrollen 62 und 63 außerhalb der trapezförmigen Kontur 57 zwischen den Schachtseitenwänden 16 bzw. 17 und den zugeordneten Kabinenseitenwänden 48 bzw. 49 angeordnet. Hierzu wird der sich in Richtung der Schachtrückwand 18 erweiternde Zwischenraum zwischen der Aufzugskabine 47 und den jeweiligen Schachtseitenwänden 16, 17 ausgenützt.

Zur Führung der Aufzugskabine 47 entlang der Führungsschienen 26 und 27 sind an den Vertikalträgern 72 ein oberer Führungsschuh 78 und ein unterer Führungsschuh 79 vorgesehen, die jeweils C-förmig ausgebildet sind und das freie Ende der T-förmigen Führungsschienen 26, 27 umgreifen. Sie sind jeweils über eine Führungshalterung 80 starr mit einem Vertikalträger 72 verbunden. Hierbei ist der untere Führungsschuh 79 in vertikaler Richtung bezogen auf den Kabinenboden 54 nach oben versetzt angeordnet, so daß er auch dann noch über dem erhöht angeordneten unteren Führungsschienenende angeordnet ist, wenn die Aufzugskabine 47 ihre in Figur 2 dargestellte unterste Haltestellung einnimmt.

Unterhalb des unteren Führungsschuhs 79 ist an den Vertikalträgern 72 jeweils ein Aufsetzpuffer 82 vorgesehen. Dies wird insbesondere aus Figur 2 deutlich. Der Aufsetzpuffer 82 ist hierbei derart positioniert, daß er oberhalb der Stützplatte 32 in geringem Abstand zu dieser angeordnet ist, wenn die Aufzugskabine 47 ihre unterste Haltestellung einnimmt. Ein weiteres Absenken der Aufzugskabine 47 in Richtung auf den Schachtboden 14 wird somit mittels des Aufsetzpuffers 82 zuverlässig verhindert.

Unterhalb der Kabinentür 52 ist am Kabinenboden 54 eine im wesentlichen rechtwinklig vom Kabinenboden 54 abstehende Kabinenschürze 85 gehalten. Wie insbesondere aus Figur 5 deutlich wird, ist diese zweiteilig ausgestaltet und umfaßt ein feststehendes Schürzenteil 87 sowie ein dahinter in Richtung auf die Kabinenrückwand 59 angeordnetes veränderbares Schürzenteil 89. Der Aufbau des zuletzt genannten Schürzenteiles 89 wird aus Figur 1 deutlich. Es umfaßt einen oberen und einen unteren Querbalken 91 bzw. 92, die über ein Scherengelenk 94 in ihrem Abstand veränderbar miteinander verbunden sind. Dem unteren Querbalken 92 zugeordnet ist am Schachtboden 14 ein Aufsetzpuffer 96 angeordnet, auf den beim Einfahren der Aufzugskabine 47 in ihre in Figur 2 dargestellte unterste Haltestellung das veränderbare Schürzenteil 89 mit dem unteren Querbalken 92 aufgesetzt werden kann. Hierbei wird das Scherengelenk 94 zusammengeklappt, so daß das veränderbare Schürzenteil 89 seine in Figur 2 dargestellte minimale Ausdehnung in vertikaler Richtung aufweist. Beim Ausfahren der Aufzugskabine 47 aus der untersten Haltestellung klappt das Scherengelenk 94 aufgrund der Gewichtskraft des unteren Querbalkens 92 selbsttätig auseinander, so daß das veränderbare Schürzenteil 89 seine in Figur 1 dargestellte maximale Ausdehnung einnehmen kann. Mittels der so gebildeten Kabinenschürze 85 kann auf konstruktiv einfache und zuverlässige Weise verhindert werden, daß im Falle einer Störung der Aufzugsanlage 10, bei der die Aufzugskabine 47 im Abstand zu einem Stockwerksboden 20, 22 zum Halten kommt, ein die Aufzugskabine 47 verlassender Benutzer unterhalb der Aufzugskabine 47 unabsichtlich in den Aufzugsschacht 12 gelangen kann.

Die Aufzugsanlage 10 zeichnet sich insbesondere durch eine besonders effektive Nutzung des durch den Aufzugsschacht 12 gegebenen Einbauraums innerhalb eines Gebäudes aus. Die vertikale Abstützung der Führungsschienen 26, 27 mittels der Stützkonstruktion 35 und die dadurch gegebene Möglichkeit, unterhalb der Führungsschienen 26, 27 in dem Aufnahmeraum 37 zumindest Teile des Antriebs unabhängig vom Abstand der Führungsschienen 26, 27 zueinander anzuordnen, ermöglicht eine Ausgestaltung des Aufzugsschachtes 12, bei der eine Schachtgrube unterhalb des untersten Stockwerksbodens 20 praktisch entfallen kann. Dem Ziel einer effektiven Raumausnutzung dient auch die Anordnung der Umlenkrollen 62 und 63 sowie der Tragseile 59, 60 außerhalb der Außenkontur 57 der Aufzugskabine 47 sowie deren trapezförmige Konstruktion, denn diese Maßnahmen ermöglichen es, den Aufzugsschacht 12 ohne Schachtkopf, d. h. ohne zusätzlichen Aufnahmeraum oberhalb des obersten Stockwerksboden auszubilden. Die Aufzugsanlage 10 zeichnet sich somit durch ein besonders geringes Raumerfordernis aus.

## Patentansprüche

1. Aufzugsanlage zum Transport von Lasten und/oder Personen in einem Aufzugsschacht (12) umfassend eine an Führungsschienen (26, 27) geführte Aufzugskabine (47) sowie einen mit der Aufzugskabine (47) gekoppelten Antrieb mit einer Antriebseinrichtung (39, 40, 41, 42) und einer Antriebssteuerung (43), wobei zumindest Teile des Antriebs unterhalb der Führungsschienen (26, 27) angeordnet sind, wobei die Aufzugsanlage (10) zwischen dem Boden (14) des Aufzugsschachtes (12) und dem bodenseitigen Ende der Führungsschienen (26, 27) einen Aufnahmeraum (37) zur Aufnahme zumindest eines Teiles des Antriebs (39, 40) aufweist, **dadurch gekennzeichnet, daß** die Aufzugsanlage (10) eine die Führungsschienen (26, 27) in vertikaler Richtung abstützende Stützkonstruktion (35) aufweist, die den Aufnahmeraum definiert, wobei die Antriebseinrichtung (39, 40, 41, 42) und die Antriebssteuerung (43) in Höhe der untersten Haltestellung der Aufzugskabine (47) angeordnet sind und wobei die Aufzugskabine (47) in ihrer obersten Haltestellung seitlich neben bzw. zwischen Umlenkrollen (62, 63) positionierbar ist.

2. Aufzugsanlage nach Anspruch 1, **dadurch gekennzeichnet, daß** die Aufzugskabine (47) mittels Führungselementen (78, 79) an den Führungsschienen (26, 27) verschiebbar gehalten ist, wobei untere, einem Kabinenboden (54) zugeordnete Führungselemente (79) in vertikaler Richtung bezogen auf den Kabinenboden (54) nach oben versetzt angeordnet sind.

3. Aufzugsanlage nach einem der voranstehenden Ansprüche, **dadurch gekennzeichnet, daß** die Aufzugskabine (47) zumindest ein Pufferelement (82) umfaßt, das zur Begrenzung der Abwärtsbewegung der Aufzugskabine (47) auf die Stützkonstruktion (35) aufist.

4. Aufzugsanlage nach einem der voranstehenden Ansprüche, da**gekennzeichnet**, daß die Stützkonstruktion (35) ein die Führungsschienen (26, 27) abstützendes Stützelement (32) umfaßt sowie das Stützelement (32) am Boden (14) des Aufzugsschachtes 12) abstützende Stützträger (33, 34).

5. Aufzugsanlage nach einem der Ansprüche 1 bis 4, **dadurch gekennzeichnet, daß** die Stützkonstruktion an der Schachtwand gehalten ist.

6. Aufzugsanlage nach einem der voranstehenden Ansprüche, **dadurch gekennzeichnet, daß** die Antriebseinrichtung einen Treibscheibenantrieb umfaßt.

7. Aufzugsanlage nach Anspruch 6, **dadurch gekennzeichnet, daß** der Treibscheibenantrieb zumindest eine im Aufnahmeraum (37) angeordnete Treibscheibe umfaßt.

8. Aufzugsanlage nach einem der Ansprüche 1 bis 5, **dadurch gekennzeichnet, daß** die Antriebseinrichtung einen Trommelantrieb (39, 40) umfaßt.

9. Aufzugsanlage nach Anspruch 8, **dadurch gekennzeichnet, daß** der Trommelantrieb zumindest eine im Aufnahmeraum (37) angeordnete Antriebstrommel (39, 40) umfaßt.

10. Aufzugsanlage nach Anspruch 9, **dadurch gekennzeichnet, daß** der Trommelantrieb mindestens zwei im Aufnahmeraum (37) angeordnete Antriebstrommeln (39, 40) umfaßt, die um eine gemeinsame Drehachse (41) drehbar sind.

11. Aufzugsanlage nach einem der voranstehenden Ansprüche, **dadurch gekennzeichnet, daß** der Antrieb Tragseile (59, 60) umfaßt, die seitlich neben und/oder hinter der Aufzugskabine (47) verlaufen.

12. Aufzugsanlage nach einem der voranstehenden Ansprüche, **dadurch gekennzeichnet, daß** die Aufzugskabine (47) eine Kabinentür (52) sowie eine der Kabinentür (52) gegenüber liegende Kabinenrückwand (50) umfaßt, wobei sich die Aufzugskabine (47) in Richtung der Kabinenrückwand (50) verjüngt.

13. Aufzugsanlage nach einem der voranstehenden Ansprüche, **dadurch gekennzeichnet, daß** der Antrieb Tragseile (59, 60) umfaßt, die über einen Hebelmechanismus (65) an der Aufzugskabine (47) festgelegt sind, wobei der Hebelmechanismus (65) mit einer chlaffseil- und/oder Überlastüberwachung gekoppelt ist zum Stoppen der Fahrt der Aufzugskabine (47) bei Schlaffwerden der Tragseile (59, 60) und/oder bei Überlastung der Aufzugskabine (47).

14. Aufzugsanlage nach einem der voranstehenden Ansprüche, **dadurch gekennzeichnet, daß** die Aufzugskabine (47) ein zumindest teilweise transparentes und luftdurchlässiges Wandteil (48, 49) umfaßt.

15. Aufzugsanlage nach Anspruch 14, **dadurch gekennzeichnet, daß** das Wandteil (48, 49) aus einem Lochblech gefertigt ist.

16. Aufzugsanlage nach Anspruch 14 oder 15, **dadurch gekennzeichnet, daß** mindestens zwei einander gegenüberliegende Seitenwände (48, 49) der Aufzugskabine (47) aus Lochblech gefertigt sind.

17. Aufzugsanlage nach einem der voranstehenden Ansprüche, **dadurch gekennzeichnet, daß** die Aufzugskabine (47) in hängender Anordnung an einem Tragrahmen (47) gehalten ist.

18. Aufzugsanlage nach Anspruch 17, **dadurch gekennzeichnet, daß** die Kabinenwände (48, 49, 50, 51) oder zumindest einzelne Wandteile die Aufzugskabine (47) tragen.

19. Aufzugsanlage nach Anspruch 17, **dadurch gekennzeichnet, daß** die Kabinenwände (48, 49, 50, 51) und/oder die Kabinentür (52) oder zumindest einzelne Wand- oder Türteile den vorderen Bereich der Aufzugskabine (47) tragen.

20. Aufzugsanlage nach Anspruch 17, 18 oder 19, **dadurch gekennzeichnet, daß** der Tragrahmen einen Tragwinkel (68, 69) umfaßt mit einem oberhalb der Kabinendecke verlaufenden Horizontalträger (73) und einem parallel zu den Führungsschienen (26, 27) verlaufenden Vertikalträger (73).

21. Aufzugsanlage nach einem der voranstehenden Ansprüche, **dadurch gekennzeichnet, daß** an der Aufzugskabine (47) eine Kabinenschürze (85) angeordnet ist, deren Ausdehnung in vertikaler Richtung zwischen einer Maximallänge und einer Minimallänge veränderbar ist.

22. Aufzugsanlage nach Anspruch 21, **dadurch gekennzeichnet, daß** die Kabinenschürze (85) beim Einfahren der Aufzugskabine (47) in ihre unterste Haltestellung selbsttätig ihre Minimallänge einnimmt und beim Ausfahren aus der untersten Haltestellung selbsttätig ihre Maximallänge einnimmt.

23. Aufzugsanlage nach Anspruch 21 oder 22, **dadurch gekennzeichnet, daß** die Kabinenschürze (85) ein feststehendes Schürzenteil (87) und ein in seiner Länge in vertikaler Richtung veränderbares Schürzenteil (89) aufweist.

24. Aufzugsanlage nach einem der Ansprüche 21 bis 23, **dadurch gekennzeichnet, daß** zumindest ein Teil der Kabinenschürze (85) zusammenklappbar ausgestaltet ist.

25. Aufzugsanlage nach einem der Ansprüche 21 bis 24, **dadurch gekennzeichnet, daß** die Kabinenschürze (85) ein Scherengelenk (94) umfaßt.

## Claims

1. A lift installation for transporting goods and/or passengers in a lift shaft (12), comprising a lift car (47) guided on guide rails (26, 27) and a drive, coupled with the lift car (47), comprising a drive arrangement (39, 40,41, 42) and a drive control (43), at least parts of the drive being arranged underneath the guide rails (26, 27), the lift installation (10) having a receiving space (37) between the bottom (14) of the lift shaft (12) and the bottom end of the guide rails (26, 27) for accommodating at least a part of the drive (39, 40), **characterised in that** the lift installation (10) has a support structure (35) supporting the guide rails (26, 27) in the vertical direction, which support structure defines the receiving space, wherein the drive arrangement (39, 40, 41, 42) and the drive control (43) are arranged at the level of the lowest stop position of the lift car (47) and wherein the lift car (47) in its topmost stop position may be positioned at the side of or between deflection pulleys (62, 63).

2. A lift installation according to Claim 1, **characterised in that** the lift car (47) is held so as to be displaceable on the guide rails (26, 27) by means of guide elements (78, 79), lower guide elements (79) associated with a car floor (54) being arranged offset upwards in the vertical direction relative to the car floor (54).

3. A lift installation according to one of the preceding claims, **characterised in that** the lift car (47) comprises at least one buffer element (82) which may touch down on the support structure (35) to limit the downward movement of the lift car (47).

4. A lift installation according to one of the preceding claims, **characterised in that** the support structure (35) comprises a support element (32) supporting the guide rails (26, 27) and support beams (33, 34) supporting the support element (32) on the bottom (14) of the lift shaft (12).

5. A lift installation according to one of Claims 1 to 4, **characterised in that** the support structure is held on the shaft wall.

6. A lift installation according to one of the preceding claims, **characterised in that** the drive arrangement comprises a traction sheave drive.

7. A lift installation according to Claim 6, **characterised in that** the traction sheave drive comprises at least one traction sheave arranged in the receiving space (37).

8. A lift installation according to one of Claims 1 to 5, **characterised in that** the drive arrangement comprises a drum drive (39, 40).

9. A lift installation according to Claim 8, **characterised in that** the drum drive comprises at least one driving drum (39, 40) arranged in the receiving space (37).

10. A lift installation according to Claim 9, **characterised in that** the drum drive comprises at least two driving drums (39, 40), arranged in the receiving space (37), which are rotatable around a common axis of rotation (41).

11. A lift installation according to one of the preceding claims, **characterised in that** the drive comprises carrying cables (59, 60) which run at the side of and/or behind the lift car (47).

12. A lift installation according to one of the preceding claims, **characterised in that** the lift car (47) comprises a car door (52) and a car rear wall (50) located opposite the car door (52), the lift car (47) tapering in the direction of the car rear wall (50).

13. A lift installation according to one of the preceding claims, **characterised in that** the drive comprises carrying cables (59, 60) which are fixed to the lift car (47) via a lever mechanism (65), the lever mechanism (65) being coupled with a slack cable- and/or overload monitoring device to stop the movement of the lift car (47) in the event of slackening of the carrying cables (59, 60) and/or overloading of the lift car (47).

14. A lift installation according to one of the preceding claims, **characterised in that** the lift car (47) comprises an at least partially transparent and air-permeable wall part (48, 49).

15. A lift installation according to Claim 14, **characterised in that** the wall part (48, 49) is made from a perforated metal sheet.

16. A lift installation according to Claim 14 or 15, **characterised in that** at least two mutually opposite side walls (48, 49) of the lift car (47) are made from perforated metal sheet.

17. A lift installation according to one of the preceding claims, **characterised in that** the lift car (47) is held in a suspended arrangement on a carrying frame (47).

18. A lift installation according to Claim 17, **characterised in that** the car walls (48, 49, 50, 51) or at least individual wall parts carry the lift car (47).

19. A lift installation according to Claim 17, **characterised in that** the car walls (48, 49, 50, 51) and/or the car door (52) or at least individual wall or door parts carry the front region of the lift car (47).

20. A lift installation according to Claim 17, 18 or 19, **characterised in that** the carrying frame comprises an angle support (68, 69) with a horizontal beam (73) extending above the car ceiling and a vertical beam (73) extending parallel to the guide rails (26, 27).

21. A lift installation according to one of the preceding claims, **characterised in that** a car apron (85) is arranged on the lift car (47), the extent of which in the vertical direction is variable between a maximum length and a minimum length.

22. A lift installation according to Claim 21, **characterised in that** when the lift car (47) moves into its lowest stop position the car apron (85) automatically assumes its minimum length and when it moves out of the lowest stop position it automatically assumes its maximum length.

23. A lift installation according to Claim 21 or 22, **characterised in that** the car apron (85) comprises an apron part (87) which is fixed and an apron part (89) which is variable in its length in the vertical direction.

24. A lift installation according to one of Claims 21 to 23, **characterised in that** at least one part of the car apron (85) is designed so as to be collapsible.

25. A lift installation according to one of Claims 21 to 24, **characterised in that** the car apron (85) comprises a scissor hinge (94).

## Revendications

1. Installation d'ascenseur destinée à transporter des charges et/ou des personnes dans une cage d'ascenseur (12), ladite installation d'ascenseur comportant une cabine d'ascenseur (47) guidée sur des rails de guidage (26, 27), ainsi qu'un entraînement couplé à la cabine d'ascenseur (47) et comportant un dispositif d'entraînement (39, 40, 41, 42) et une commande d'entraînement (43), certaines au moins des parties de l'entraînement étant disposées au-dessous des rails de guidage (26, 27), l'installation d'ascenseur (10) comportant, entre le fond (14) de la cage d'ascenseur (12) et l'extrémité, côté fond, des rails de guidage (26, 27), un logement (37) destiné à loger au moins une partie de l'entraînement (39, 40), **caractérisée en ce que** l'installation d'ascenseur (10) comporte une structure de support (35) qui supporte les rails de guidage (26, 27) dans la direction verticale et qui définit le logement, le dispositif d'entraînement (39, 40, 41, 42) et la commande d'entraînement (43) étant disposés à hauteur de la position d'arrêt la plus basse de la cabine d'ascenseur, et la cabine d'ascenseur (47) pouvant être positionnée dans sa position d'arrêt la plus élevée latéralement à côté ou entre des poulies de mouflage (62, 63).

2. Installation d'ascenseur selon la revendication 1, **caractérisée en ce que** la cabine d'ascenseur (47) est maintenue au moyen d'éléments de guidage (78, 79) de façon à pouvoir se déplacer sur les rails de guidage (26, 27), des éléments de guidage inférieurs (79), associés à un plancher de cabine (54), étant disposés en étant décalés vers le haut dans une direction verticale par rapport au plancher de cabine (54).

3. Installation d'ascenseur selon l'une des revendications précédentes, **caractérisée en ce que** la cabine d'ascenseur (47) comporte au moins un élément amortisseur (82), qui peut être posé sur la structure de support (35), afin de limiter le mouvement de descente de la cabine d'ascenseur (47).

4. Installation d'ascenseur selon l'une des revendications précédentes, **caractérisée en ce que** la structure de support (35) comporte un élément de support (32) qui supporte les rails de guidage (26, 27), ainsi que des montants de support (33, 34) qui supportent l'élément de support (32) sur le fond (14) de la cage d'ascenseur (12).

5. Installation d'ascenseur selon l'une des revendications 1 à 4, **caractérisée en ce que** la structure de support est montée sur la paroi de la cage.

6. Installation d'ascenseur selon l'une des revendications précédentes, **caractérisée en ce que** le dispositif d'entraînement comporte un entraînement par poulie motrice.

7. Installation d'ascenseur selon la revendication 6, **caractérisée en ce que** l'entraînement par poulie motrice comporte une poulie motrice disposée dans le logement (37).

8. Installation d'ascenseur selon l'une des revendications 1 à 5, **caractérisée en ce que** le dispositif d'entraînement comporte un entraînement par tambour (39, 40).

9. Installation d'ascenseur selon la revendication 8, **caractérisée en ce que** l'entraînement par tambour comporte au moins un tambour d'entraînement (39, 40), qui est disposé dans le logement (37).

10. Installation d'ascenseur selon la revendication 9, **caractérisée en ce que** l'entraînement par tambour comporte au moins deux tambours d'entraînement (39, 40), qui sont disposés dans le logement (37) et qui sont aptes à tourner autour d'un axe de rotation commun (41).

11. Installation d'ascenseur selon l'une des revendications précédentes, **caractérisée en ce que** l'entraînement comporte des câbles porteurs (59, 60) qui courent latéralement à côté et/ou derrière la cabine d'ascenseur (47).

12. Installation d'ascenseur selon l'une des revendications précédentes, **caractérisée en ce que** la cabine d'ascenseur (47) comporte une porte de cabine (52) ainsi qu'une paroi arrière de cabine (50) en face de la porte de cabine (52), la cabine d'ascenseur (47) s'amincissant en direction de la paroi arrière de cabine (50).

13. Installation d'ascenseur selon l'une des revendications précédentes, **caractérisée en ce que** l'entraînement comporte des câbles porteurs (59, 60) qui sont fixés à la cabine d'ascenseur (47) au moyen d'un mécanisme à leviers (65), le mécanisme à leviers (65) étant couplé à un dispositif de détection de câbles lâches et/ou de surcharge destiné à arrêter le déplacement de la cabine d'ascenseur (47) lorsque les câbles porteurs (59, 60) deviennent lâches et/ou lorsque la cabine d'ascenseur (47) est en surcharge.

14. Installation selon l'une des revendications précédentes, **caractérisée en ce que** la cabine d'ascenseur (47) comporte une partie de paroi (48, 49) qui laisse passer l'air et qui est au moins partiellement transparente.

15. Installation d'ascenseur selon la revendication 14, **caractérisée en ce que** la partie de paroi (48, 49) est fabriquée à partir d'une tôle perforée.

16. Installation d'ascenseur selon la revendication 14 ou 15, **caractérisée en ce qu'**au moins deux parois latérales (48, 49), opposées l'une à l'autre, de la cabine d'ascenseur (47), sont fabriquées à partir d'une tôle perforée.

17. Installation d'ascenseur selon l'une des revendications précédentes, **caractérisée en ce que** la cabine d'ascenseur (47) est maintenue suspendue à un cadre de support (47).

18. Installation d'ascenseur selon la revendication 17, **caractérisée en ce que** les parois de cabine (48, 49, 50, 51) ou certaines au moins des parties de paroi individuelles supportent la cabine d'ascenseur (47).

19. Installation d'ascenseur selon la revendication 17, **caractérisée en ce que** les parois de cabine (48, 49, 50, 51) et/ou la porte de cabine (52) ou certaines au moins des parties de paroi ou de porte individuelles supportent la région avant de la cabine d'ascenseur (47).

20. Installation d'ascenseur selon la revendication 17, 18 ou 19, **caractérisée en ce que** le cadre de support comporte une cornière de support (68, 69) qui comprend un longeron horizontal (73) s'étendant au-dessus du plafond de la cabine et un longeron vertical (73) s'étendant parallèlement aux rails de guidage (26, 27).

21. Installation d'ascenseur selon l'une des revendications précédentes, **caractérisée en ce qu'**un tablier de cabine (85), dont l'expansion dans la direction verticale peut varier entre une longueur maximale et une longueur minimale, est disposé sur la cabine d'ascenseur (47).

22. Installation d'ascenseur selon l'une des revendications précédentes, **caractérisée en ce que** le tablier de cabine (85) prend automatiquement sa longueur minimale lorsque la cabine d'ascenseur (47) arrive dans sa position d'arrêt la plus basse, et automatiquement sa longueur maximale lorsqu'elle quitte la position d'arrêt la plus basse.

23. Installation d'ascenseur selon la revendication 21 ou 22, **caractérisée en ce que** le tablier de cabine (85) comporte une partie de tablier (87) qui est fixe, et une partie de tablier (89) dont la longueur peut varier dans une direction verticale.

24. Installation d'ascenseur selon l'une des revendications 21 à 23, **caractérisée en ce qu'**au moins une partie du tablier de cabine (85) est conçue pour être repliable.

25. Installation d'ascenseur selon l'une des revendications 21 à 24, **caractérisée en ce que** le tablier de cabine (85) comporte un parallélogramme articulé (94).
